# EUROPÄISCHE PATENTSCHRIFT

(11) **EP 0 239 006 B1**
(45) Veröffentlichungstag und Bekanntmachung des Hinweises auf die Patenterteilung: **23.12.1992**
(21) Anmeldenummer: 87104032.5
(22) Anmeldetag: 19.03.1987
(51) Int. Cl.: H01K 1/40, H01K 3/06, H01K 1/16

(54) **Halogenglühlampe und Verfahren zu ihrer Herstellung**
Incandescent lamp and method for its manufacture
Lampe à incandescence à halogène et son procédé de fabrication

(30) Priorität: 24.03.1986 DE 3609908
(43) Veröffentlichungstag der Anmeldung: 30.09.1987
(73) Patentinhaber: Patent-Treuhand-Gesellschaft für elektrische Glühlampen mbH, 81543 München (DE)
(72) Erfinder: Klam, Rüdiger, Dr., D-8078 Eichstätt (DE); Mühlberger, Rupert, D-8070 Ingolstadt (DE); Stadler, Karl, D-8079 Adelschlag (DE)

(56) Entgegenhaltungen:
- EP-A- 0 153 776
- CH-A- 508 982
- GB-A- 2 050 693
- US-A- 2 830 217
- US-A- 3 189 778
- US-A- 3 930 177
- US-A- 4 568 854

## Beschreibung

Die Erfindung geht aus von einer Halogenglühlampe nach dem Oberbegriff des Anspruchs 1.

Aus der EP-A- 153 776 ist eine Halogenglühlampe mit einem Kolben bekannt, in dem ein gewendelter Leuchtkörper mit gewendelfreien Abschnitten durch ein Gestell gehaltert ist.

Die US-A- 2 830 217 beschreibt eine mit Edelgas gefüllte Lampe, bei der eine Stromzuführung aus Molybdän verwendet wird, deren Ende eine spatenförmige Anflachung mit verdicktem Ende besitzt.

Es ist bekannt, daß sich bei Halogenglühlampen mit Gestellteilen aus Molybdän die Lebensdauer aufgrund von Kreisprozeßproblemen verringert. Dieses Problem wird üblicherweise dadurch gelöst, daß die Gestellteile, insbesondere die inneren Stromzuführungen, aus Wolfram hergestellt werden. Wegen der hohen Sprödigkeit von Wolfram ist es jedoch nicht möglich, einen, sicheren mechanischen Halt und einen guten elektrischen Kontakt zwischen Stromzuführungen und Leuchtkörper mittels einer Klemmverbindung zu erzielen, wie sie bei den weniger spröden Molybdängestellteilen bekannt ist (z.B. DE-OS 21 26 796).

Statt dessen wird häufig das Ende des gewendelten Leuchtkörpers auf den Stromzuführungsdraht, dessen Durchmesser etwas kleiner als der Innendurchmesser des Gewendels ist, aufgeschoben. Der mangelhafte mechanische Halt und elektrische Kontakt führt dabei jedoch häufig zu Wackelkontakten, was insbesondere die Dimmbarkeit der Halogenglühlampen erschwert. Die Eigenschaft der Dimmbarkeit ist jedoch bei zahlreichen Anwendungen erwünscht. Bekannte Zusatzmaßnahmen zur Verbesserung dieser Mängel, wie Heißkrimpen oder Verbiegen des Stromzuführungsdrahtes vor dem Aufschieben des Leuchtkörpers zur Erzielung eines Aufhängeeffektes (beides in der US-PS 3 930 177 beschrieben), sind zeit- und kostenaufwendig und/oder für eine Mechanisierung kaum geeignet. Überdies wird der Kontakt nicht im gewünschten Maße verbessert.

Der Erfindung liegt daher die Aufgabe zugrunde, Halogenglühlampen mit einem sicheren mechanischen und elektrischen Kontakt zwischen Leuchtkörper und Stromzuführung herzustellen, wobei die Montage des Leuchtkörpers sehr einfach durchführbar und somit leicht mechanisierbar sein soll.

Diese Aufgabe wird bei einer Halogenglühlampe erfindungsgemäß durch die kennzeichnenden Merkmale des Anspruchs 1 gelöst.

Dadurch, daß der Durchmesser der inneren Stromzuführung geringfügig, insbesondere um 5-20 %, kleiner als der Innendurchmesser der Wendel an den Enden des Leuchtkörpers ist, wird ein leichtes Auffädeln der Leuchtkörperenden ermöglicht.

Die Anflachung in der Nähe des Stromzuführungsendes, deren größte Breite geringfügig, insbesondere 5-30 %, größer als der Innendurchmesser der Wendel an den Enden des Leuchtkörpers ist, bewirkt einen guten elektrischen Kontakt und mechanischen Halt des Leuchtkörpers während der gesamten Lebensdauer der Lampe.

Eine Abwinkelung des Endbereichs der inneren Stromzuführung, insbesondere um 45°-90°, auf einer Länge, die die Entfernung der Anflachung vom Stromzuführungsende merklich übertrifft, erleichtert das Einfädeln des Leuchtkörpers.

Vorteilhaft ist der Leuchtkörper vom Stromzuführungsende um 90° ± 45° weggebogen. Dadurch wird eine seitlich wirkende Zugbelastung des gespannten Leuchtkörpers erreicht, was wiederum den Kontakt im Bereich des umfaßten Stromzuführungsendes verbessert und eine zusätzliche Haltefunktion bewirkt.

Bevorzugt ist nicht nur der Endabschnitt, sondern der gesamte Leuchtkörper doppelt gewendelt. Unter dem Innendurchmesser der Wendel an den Enden des Leuchtkörpers ist der Innendurchmesser des Sekundärgewendels zu verstehen. Diese Struktur des Leuchtkörpers bewirkt eine hohe Elastizität, die insbesondere die Haltefunktion der Anflachung unterstützt, indem bei Zugbelastung des Leuchtkörpers sich der Innendurchmesser des Sekundärgewendels verringert und der Leuchtkörper dadurch noch wirksamer von der Anflachung gehaltert wird (Selbsthemmung). Vorteilhaft weist der Leuchtkörper in der Nähe seiner Enden eine sekundärgewendelfreie Unterbrechung auf. Mittels dieser Unterbrechung läßt sich die Länge des zum Leuchten bestimmten Mittelteils des Leuchtkörpers eindeutig definieren. Die zum Haltern bestimmten Enden des Leuchtkörpers sind abgegrenzt.

Die Erfindung wird nachfolgend anhand von fünf Figuren, die zwei Ausführungsbeispiele beinhalten, näher beschrieben. Es zeigt
- Figur 1: die Frontalansicht einer Halogenglühlampe gemäß der Erfindung
- Figur 2: die Seitenansicht der Halogenglühlampe nach Figur 1
- Figur 3a-c: ein Ausführungsbeispiel für die Montage des Leuchtkörpers auf die innere Stromzuführung gemäß der Erfindung
- Figur 4: die Frontalansicht eines anderen Ausführungsbeispiels einer Halogenglühlampe gemäß der Erfindung
- Figur 5: die Seitenansicht der Halogenglühlampe nach Figur 4

Figur 1 zeigt schematisch die Frontalansicht einer 220 V-Halogenglühlampe 1 mit einer Leistung von 150 W. Sie besitzt einen Quarzkolben 2, der über einen Pumpstengel 3 mit einer Halogenverbindung und einem oder mehreren Inertgasen gefüllt wurde und an dem ein Metallsockel 4 über eine Quetschdichtung 5 befestigt ist. In die Quetschdichtung 5 sind Molybdänfolien 6 eingeschmolzen, die die beiden äüßeren Stromzuführungen (nicht sichtbar), aus Molybdän gefertigt, und die beiden inneren Stromzuführungen 7, aus Wolfram hergestellt, vakuumdicht miteinander elektrisch verbinden. Die beiden inneren Stromzuführungen 7 sind Bestandteile eines Haltegestells 8, das außerdem zwei Wendelhalter 9 mit mäanderförmigen Krümmungen 10 sowie ein hakenartiges Teil 11 umfaßt. Die Bestandteile des Haltegestells 8 sind in ihrer Lage zueinander durch einen Querbalken 12 aus Quarzglas fixiert, wobei die beiden Wendelhalter 9 (aus Wolframdraht) in einer Ebene liegen. Der doppeltgewendelte Leuchtkörper 13 aus Wolfram ist in mehrere Abschnitte gegliedert. Die beiden Endabschnitte 14 sind an den Endteilen 15 der inneren Stromzuführungen 7 gehaltert. Im Bereich einer Unterbrechung 16 des Sekundärgewendels ist der Leuchtkörper 13 von den inneren Stromzuführungen 7 weggebogen (s. Fig. 2). Es schließen sich vier doppeltgewendelte Leuchtabschnitte 17 an, die in der Projektion nach Figur 1 ein M bilden. Sie sind durch sekundärgewendelfreie Abschnitte 18 voneinander getrennt, an denen der Leuchtkörper 13 vom Gestell 8, insbesondere von den beiden mäanderförmigen Krümmungen 10 der Wendelhalter 9 und vom hakenartigen Teil 11, gespreizt wird.

Die räumliche Anordnung von Leuchtkörper 13 und Gestell 8 verdeutlicht die Seitenansicht gemäß Figur 2. Zur Vermeidung von Überschlägen sind die Endabschnitte 14 und der mittig gelegene sekundärgewendelfreie Abschnitt 18 aus der von den Wendelhaltern 9 definierten Ebene - die im folgenden als Bezugsebene dienen soll - herausgeführt, in dem die beiden Endteile 15 der inneren Stromzuführungen 7 (in der Projektion ist nur ein Endteil sichtbar) jeweils in eine Ebene senkrecht zur Bezugsebene und senkrecht zur Orientierung des Querbalkens 12 nach der gleichen Richtung hin abgewinkelt sind, während das hakenartige Teil 11 ebenfalls in eine Ebene senkrecht zur Bezugsebene und parallel zu den Ebenen der Endteile 15, jedoch in die entgegengesetzte Richtung, abgewinkelt ist. Die Halterung des Leuchtkörpers 13 an den Endteilen 15 der inneren Stromzuführung 7 erfolgt dabei jeweils mittels einer Anflachung 19. Die Wirkungsweise der Anflachung 19 und ihre Bedeutung bei der Montage des Leuchtkörpers auf die innere Stromzuführung 7 soll im folgenden näher erläutert werden.

Figur 3 zeigt schematisch die Montage des Leuchtkörpers 13. Der Innendurchmesser seines Sekundärgewendels, das in der Nähe des Leuchtkörperendes eine Unterbrechung 16 aufweist, beträgt 600 µm. Die innere Stromzuführung 7 weist einen Durchmesser von 550 µm auf, ihre gestreckte Gesamtlänge beträgt etwa 18 mm. An dem dem Leuchtkörper 13 zugewandten Ende ist sie Zunächst auf einer Länge von etwa 5 mm um 60° abgewinkelt worden. Das dadurch gebildete Endteil 15 der inneren Stromzuführung 7 wird etwa 2 mm vom Ende der Stromzuführung entfernt derartig gequetscht, so daß die Anflachung 19 entsteht. Das Quetschen erfolgt dabei bevorzugt mit Hilfe von zwei zylindrischen Prägestempeln, die gleichzeitig von zwei Seiten an die Stromzuführungen angepreßt werden. Die Anflachung 19 ist in der durch die innere Stromzuführung 7 und Endteil 15 gebildet Ebene verbreitert mit einer Größten Breite von etwa 660 µm und senkrecht zu dieser Ebene bis auf 440 µm verdünnt.

Bei der Montage werden nun zunächst (Fig. 3a) das Ende des Leuchtkörpers 13 und das Endteil 15 der inneren Stromzuführung 7 zueinander ausgerichtet. Gemäß Figur 3b wird nun der Leuchtkörper 13 von einem Ende her auf das Endteil 15 aufgesteckt. Dabei werden mindestens zwei, im allgemeinen etwa fünf Windungen des Sekundärgewendels vom Endabschnitt 14 über die Anflachung 19 hinaus auf das Endteil 15 aufgeschoben, wodurch der Leuchtkörper 13 auf dem Endteil 15 gehaltert ist (Fig. 3c). In ähnlicher Art und Weise wird das Haltern des anderen Endabschnitts 14 des Leuchtkörpers 13 an der zweiten inneren Stromzuführung 7 gleichzeitig vorgenommen. Beide Innenstromzuführungen 7 sind bereits während der Leuchtkörpermontage mit Hilfe des Querbalkens 12 (aus Quarzglas) am Gestell 8 fixiert. Der zunächst noch zwischen den Endteilen 15 frei hängende Leuchtkörper 13 wird nun im Bereich der Unterbrechungen 16 nach oben gebogen (Fig. 3c) und, wie aus Figur 1 verstanden werden kann, über die Krümmungen 10 geführt und am hakenartigen Teil 11 eingehängt.

Ein Ausführungsbeispiel einer 110 V-Halogenglühlampe 1ʹ mit einer Leistung von 75 W zeigt Figur 4. Sie besitzt im wesentlichen den gleichen Aufbau wie die Halogenglühlampe des ersten Ausführungsbeispiels, unterscheidet sich jedoch entsprechend der verringerten Betriebsspannung in dem etwa auf die Hälfte verkürzten und nunmehr in Form eines auf dem Kopf stehenden V's ausgeführten Leuchtkörpers 13ʹ. Dies bedingt auch einen veränderten Aufbau des Gestells 8ʹ, indem der Querbalken 12ʹ nur einen Wendelhalter 9ʹ mit einer mäanderförmigen Krümmung 10ʹ und zwei innere Stromzuführungen 7ʹ zuinander fixiert (Fig. 5). Die beiden inneren Stromzuführungen 7ʹ sind jetzt jeweils in einer Ebene parallel zur Ebene des Wendelhalters 9ʹ gebogen.

Zwischen dem abgewinkelten Endteil 15ʹ, das die Anflachung 19ʹ enthält, und dem restlichen Stromzuführungskörper ist dabei ein zusätzliches, jedoch im Vergleich zum Endteil 15ʹ kürzeres Zwischenstück 20 entgegengesetzt abgewinkelt, so daß in der Projektion gemäß Figur 5 das Endteil 15ʹ die Mittelachse A des Hüllkolbens 2ʹ schneiden kann, wobei vom Zwischenstück 20 aus gesehen die Anflachung 19ʹ vor dem Schnittpunkt liegen muß. Somit kann der Leuchtkörper 13ʹ jetzt mittig und eben, wobei die Ebene senkrecht zur Ebene des Wendelhalters 9ʹ liegt, gespannt werden. Die Montage des Leuchtkörpers auf die innere Stromzuführung erfolgt analog den Figuren 3a-c, wobei jetzt der Stromzuführungsdurchmesser 440 µm, die größte Breite der Anflachung 550 µm und der Innendurchmesser des Sekundärgewendels 480 µm beträgt.

Neben diesen bevorzugten Ausführungsbeispielen kann die Erfindung noch auf viele andere Beispiele angewendet werden. Insbesondere können auch leuchtkörper ohne sekundärgewendelfreie Abschnitte oder Unterbrechungen, des weiteren innere Stromzuführungen ohne abgewinkeltes Endteil verwendet werden.

## Patentansprüche

1. Halogenglühlampe (1;1') mit einem Kolben (2;2') und einem gewendelten Leuchtkörper (13;13'), der gewendelfreie Abschnitte (18) aufweisen kann, wobei der Leuchtkörper (13;13') von einem Gestell (18;18') gehaltert wird, das zumindest zwei innere Stromzuführungen (7;7') aus Wolfram umfaßt und das mit äußeren Stromzuführungen in Verbindung steht, gekennzeichnet durch die Kombination folgender Merkmale:
- der Leuchtkörper (13;13') ist zumindest an seinen Enden doppelt gewendelt, wobei der Durchmesser der inneren Stromzuführung (7;7') geringfügig kleiner als der Innendurchmesser des Sekundärgewendels an den Enden des Leuchtkörpers (13;13') ist
- die beiden inneren Stromzuführungen (7;7') weisen in der Nähe des dem Leuchtkörper zugewandten Endes jeweils eine Anflachung (19;19') auf, deren größte Breite geringfügig größer ist als der Innendurchmesser des Sekundärgewendels an den Enden des Leuchtkörpers (13;13')
- das Ende des Leuchtkörpers (13;13') umgibt die beiden inneren Stromzuführungen (7;7') bis über die Anflachung (19;19') hinaus, wobei der Leuchtkörper (13;13') unter Zugbelastung steht, so daß der Innendurchmesser des Sekundärgewendels durch dessen Elastizität verringert ist und der Leuchtkörper (13;13') dadurch selbsthemmend von der Anflachung (19;19') gehaltert wird.

2. Halogenglühlampe nach Anspruch 1, dadurch gekennzeichnet, daß die beiden inneren Stromzuführungen (7; 7') an dem dem Leuchtkörper (13; 13') zugewandten Ende auf einer Länge, die die Entfernung der Anflachung (19; 19') von diesem Ende merklich übertrifft, abgewinkelt sind.

3. Halogenglühlampe nach Anspruch 2, dadurch gekennzeichnet, daß das Ende der inneren Stromzuführungen (7) um einen Winkel von 45° - 90° abgewinkelt ist.

4. Halogenlühlampe nach Anspruch 1, dadurch gekennzeichnet, daß sämtliche gewendelte Abschnitte des Leuchtkörpers (13;13') doppelt gewendelt sind.

5. Halogenglühlampe nach Anspruch 4, dadurch gekennzeichnet, daß der Leuchtkörper (13) in der Nähe seiner Enden jeweils eine sekundärgewendelfreie Unterbrechung (16) aufweist.

6. Halogenglühlampe nach Anspruch 1, dadurch gekennzeichnet, daß der Durchmesser der inneren Stromzuführungen (7; 7') um 5-20 % kleiner ist als der Innendurchmesser der Wendel an den Enden des Leuchtkörpers (13; 13').

7. Halogenglühlampe nach Anspruch 1, dadurch gekennzeichnet, daß die größte Breite der Anflachung (19; 19') um 5-30 % größer als der Innendurchmesser der Wendel an den Enden des Leuchtkörpers (13; 13') ist.

8. Halogenglühlampe nach Anspruch 1, dadurch gekennzeichnet, daß der Leuchtkörper (13; 13') vom Ende der inneren Stromzuführung (7; 7') in einem Winkel von 90° ± 45° weggebogen ist.

9. Verfahren zur Herstellung einer Halogenglühlampe nach Anspruch 1, gekennzeichnet durch folgende Schritte:
- Quetschen der inneren Stromzuführungen unter Wärmezufuhr jeweils in der Nähe ihrer leuchtkörperseitigen Enden, so daß eine Anflachung entsteht
- Ausrichten von Stromzuführungsende und Leuchtkörper zueinander
- Aufstecken des Leuchtkörpers auf das Ende der inneren Stromzuführung, wobei mindestens zwei Windungen des Sekundärgewendels auch über die Anflachung hinaus aufgeschoben werden.

## Claims

1. Halogen incandescent lamp (1; 1') with a bulb (2; 2') and a coiled luminous body (13; 13') which can have portions (18) free from coiling, the luminous body (13; 13') being held by a mount (8, 8') which comprises at least two inner current supply leads (7; 7') made of tungsten and is connected to outer current supply leads, characterised by the combination of the following features:
- at least at its ends, the luminous body (13; 13') is in the form of a coiled coil, the diameter of the inner current supply lead (7; 7') is slightly less than the inside diameter of the secondary coiling at the ends of the luminous body (13; 13')
- in the vicinity of the end facing the luminous body, the two inner current supply leads (7; 7') each have a flattened portion (19; 19'), the greatest width of which is slightly greater than the inside diameter of the secondary coiling at the ends of the luminous body (13; 13')
- the end of the luminous body (13; 13') surrounds the two inner current supply leads (7; 7') to a point beyond the flattened portion (19; 19'), the luminous body (13; 13') being under tension, with the result that the inside diameter of the secondary coiling is reduced due to its elasticity and the luminous body (13; 13') is thereby held in a self-locking manner by the flattened portion (19; 19').

2. Halogen incandescent lamp according to Claim 1, characterised in that, at the end facing the luminous body (13; 13'), the two inner current supply leads (7; 7') are angled over a length which markedly exceeds the distance of the flattened portion (19; 19') from this end.

3. Halogen incandescent lamp according to Claim 2, characterised in that the end of the inner current supply leads (7) is angled at an angle of 45°-90°.

4. Halogen incandescent lamp according to Claim 1, characterised in that all the coiled portions of the luminous body (13; 13') are in the form of a coiled coil.

5. Halogen incandescent lamp according to Claim 4, characterised in that, in the vicinity of each of its ends, the luminous body (13) has an separating zone (16) free from secondary coiling.

6. Halogen incandescent lamp according to Claim 1, characterised in that the diameter of the inner current supply leads (7; 7') is 5-20% less than the inside diameter of the coil at the ends of the luminous body (13; 13').

7. Halogen incandescent lamp according to Claim 1, characterised in that the greatest width of the flattened portion (19; 19') is 5-30% greater than the inside diameter of the coil at the ends of the luminous body (13; 13').

8. Halogen incandescent lamp according to Claim 1, characterised in that the luminous body (13; 13') is bent away from the end of the inner current supply lead (7; 7') at an angle of 90° ± 45°.

9. Method for the manufacture of a halogen incandescent lamp according to Claim 1, characterised by the following steps:
- pinching of the inner current supply leads while supplying heat, in each case in the vicinity of their ends facing the luminous body, resulting in a flattened portion
- alignment of the current supply end and the luminous body relative to one another
- pushing the luminous body onto the end of the inner current supply lead, at least two turns of the secondary coiling also being pushed on beyond the flattened portion.

## Revendications

1. Lampe à halogène (1;1') comportant une ampoule (2;2') et un élément lumineux en forme de filament hélicoïdal (13;13'), qui peut comporter des sections (18) sans filament hélicoïdal, le corps lumineux (13;13') étant maintenu par une support (18;18') qui comprend au moins deux éléments intérieurs d'alimentation en courant (7;7') en tungstène et qui est raccordé à des éléments extérieurs d'alimentation en courant, caractérisée par là combinaison de caractéristiques suivantes :
- l'élément lumineux (13;13') est doublement enroulé en hélice au moins au niveau de ses extrémités, le diamètre de l'élément intérieur d'alimentation en courant (7;7') étant légèrement inférieur au diamètre intérieur du filament hélicoïdal secondaire aux extrémités de l'élément lumineux (13;13'),
- les deux éléments intérieurs d'alimentation en courant (7;7') possèdent, à proximité de l'extrémité tournée vers l'élément lumineux, respectivement un méplat (19;19'), dont la largeur maximale est légèrement supérieure au diamètre intérieur du filament hélicoïdal secondaire aux extrémités de l'élément lumineux (13;13'),
- l'extrémité de l'élément lumineux (13;13') entoure les deux éléments intérieurs d'alimentation en courant (7;7') jusqu'au-delà du méplat (19;19'), l'élément lumineux (13;13') étant soumis à une charge de traction en sorte que le diamètre intérieur du filament hélicoïdal secondaire est réduit par son élasticité et l'élément lumineux (13;13') est maintenu de ce fait d'une manière autobloquante par le méplat (19;19').

2. Lampe à halogène suivant la revendication 1, caractérisée par le fait que les deux éléments intérieurs d'alimentation en courant (7;7') sont coudés, au niveau de l'extrémité tournée vers l'élément lumineux (13,13'), sur une longueur qui dépasse de façon notable la distance entre le méplat (19;19') et cette extrémité.

3. Lampe à halogène suivant la revendication 2, caractérisée par le fait que l'extrémité des éléments intérieurs d'alimentation en courant (7) sont coudés sur un angle de 45°-90°.

4. Lampe à halogène suivant la revendication 1, caractérisé par le fait que toutes les sections enroulées en hélice de l'élément lumineux (13;13') sont doublement enroulées en hélice.

5. Lampe à halogène suivant la revendication 4, caractérisée par le fait que l'élément lumineux (13) possède, à proximité de ses extrémités, respectivement une interruption (16) qui ne comporte aucun enroulement hélicoïdal secondaire.

6. Lampe à halogène suivant la revendication 1, caractérisée par le fait que le diamètre des éléments intérieurs d'alimentation en courant (7;7') est inférieur de 5-20 % au diamètre intérieur du filament hélicoïdal au niveau des extrémités du corps lumineux (13;13').

7. Lampe à halogène suivant la revendication 1, caractérisée par le fait que la largeur maximale du méplat (19;19') est supérieure de 5-30 %, au diamètre intérieur du filament hélicoïdal aux extrémités du corps de l'élément lumineux (13;13').

8. Lampe à halogène suivant la revendication 1, caractérisée par le fait que l'élément lumineux (13;13') est replié, de manière à s'écarter de l'extrémité de l'élément intérieur d'alimentation en courant (7;7'), sur un angle de 90° ± 45°.

9. Procédé pour fabriquer une lampe à halogène suivant la revendication 1, caractérisé par les étapes suivantes:
- pincement des éléments intérieurs d'alimentation en courant moyennant un apport de chaleur respectivement à proximité des extrémités de ces éléments d'alimentation, proches de l'élément lumineux, de manière à faire apparaître un méplat,
- alignement mutuel d'une extrémité d'un élément d'alimentation en courant et de l'élément lumineux,
- emmanchement de l'élément lumineux sur l'extrémité de l'élément intérieur d'alimentation en courant, au moins deux spires du filament hélicoïdal secondaire étant également emmanchées au-delà du méplat.
